# FASCICULE DE BREVET EUROPEEN

(11) **EP 3 805 870 B1**
(45) Date de publication et mention de la délivrance du brevet: **26.11.2025**
(21) Numéro de dépôt: 19202192.1
(22) Date de dépôt: 09.10.2019
(51) Int. Cl.: G04B 3/04, G04B 37/10

(54) **BOÎTE DE MONTRE AVEC COURONNE VISSÉE ORIENTABLE**
ARMBANDUHRGEHÄUSE MIT AUSRICHTBARER GESCHRAUBTER KRONE
WATCH CASE WITH ADJUSTABLE THREADED CROWN

(43) Date de publication de la demande: 14.04.2021
(73) Titulaire: Meco S.A., 2540 Grenchen (CH)
(72) Inventeur: TSCHUMI, Philipp, 4523 Niederwil (CH); AVRIL, Hervé, 2540 Grenchen (CH); THIRY, Rémy, 25140 Charquemont (FR)
(74) Mandataire: ICB SA

(56) Documents cités:
- EP-A1- 1 857 892
- EP-A1- 2 592 500
- CH-A1- 713 389

## Description

### Domaine de l'invention

On décrit une boîte de montre, comportant une carrure avec au moins un logement traversant pour la réception d'une couronne vissée orientable, laquelle couronne vissée orientable est agencée pour coopérer avec ledit logement et l'obturer de façon étanche, ladite couronne vissée orientable comportant un motif sur une face d'extrémité ou à son voisinage, ladite couronne vissée orientable comportant, mobiles axialement selon une direction axiale l'un par rapport à l'autre, d'une part un sous-ensemble comportant un corps de couronne manipulable par un utilisateur et comportant ledit motif, et d'autre part un tube agencé pour être vissé ou chassé dans ledit logement selon ladite direction axiale.

On décrit encore une pièce d'horlogerie, notamment une montre, comportant une telle boîte.

L'invention concerne un procédé d'assemblage d'une telle couronne vissée orientable.

L'invention concerne encore un procédé de montage d'une telle couronne vissée orientable sur une boîte de montre.

### Arrière-plan de l'invention

Les couronnes vissées sont couramment utilisées pour équiper des montres dans le but d'améliorer leur étanchéité au niveau du passage d'un organe de commande, tel qu'une tige de remontage ou de commande. Ce type de couronne a la particularité de pouvoir prendre une position dévissée dans laquelle la montre peut être remontée, mise à l'heure, réglée, ou autre, et une position vissée dans laquelle la couronne est vissée et bloquée sur un tube chassé ou vissé dans la carrure de la boîte de montre afin de comprimer un joint d'étanchéité, améliorant ainsi l'étanchéité de la montre. La position vissée est donc celle qui correspond à la position normale lorsque la montre est portée et qui est toujours à peu près la même, à l'usure du joint d'étanchéité près. Le document EP 2 592 500 A1 montre un tel type de couronne vissée.

La fabrication et le montage de ces couronnes vissées sur des boîtes de montre sont bien connus. Toutefois, les procédés de montage de ces couronnes sont mal adaptés aux couronnes vissées qui portent sur leur face d'extrémité une inscription ou un motif, par exemple un logo, une marque de fabrique ou un signe analogue, ou encore un relief, ou aux couronnes qui ne sont pas de révolution, alors qu'il est souhaitable que l'utilisateur, ou tout au moins un service d'après-vente, puisse procéder au réglage d'indexation angulaire d'une telle couronne, en position vissée, selon une orientation particulière désirée.

En effet, les procédés de montage connus ne permettent généralement pas d'amener la couronne dans une orientation déterminée par rapport à la boîte après son vissage, ce qui peut nuire à l'esthétique de la boîte. Cette situation est bien entendu inacceptable lorsque ces couronnes équipent des produits de luxe et de haute qualité.

### Résumé de l'invention

L'invention a notamment pour objectif de pallier les différents inconvénients de ces techniques connues.

Plus précisément, on décrit une couronne vissée orientable adaptable à toute boîte de montre comportant un logement de couronne, pour l'orientation de cette couronne vissée, réalisée selon une construction simple et économique.

On décrit également une couronne vissée orientable plus fiable que celles existantes.

On décrit une boîte de montre, comportant une carrure avec au moins un logement traversant pour la réception d'une couronne vissée orientable, selon la revendication 1.

On décrit encore une pièce d'horlogerie, notamment une montre, comportant une telle boîte.

L'invention concerne un procédé d'assemblage d'une telle couronne vissée orientable.

L'invention concerne encore un procédé de montage d'une telle couronne vissée orientable sur une boîte de montre.

### Description sommaire des dessins

D'autres caractéristiques et avantages de l'invention apparaîtront plus clairement à la lecture de la description suivante d'un mode de réalisation particulier de l'invention, donné à titre de simple exemple illustratif et non limitatif, et des figures annexées, parmi lesquelles :
- la figure 1 est une vue en coupe longitudinale, d'une boîte de montre comportant un logement avec une cannelure femelle, pour la réception d'une couronne vissée orientable comportant une cannelure mâle, cette couronne comportant un arrêt axial par rapport à la carrure de la boîte;
- la figure 2 est une vue en perspective de l'extérieur de la boîte, montrant la carrure de la boîte de montre avec sa cannelure femelle, et la présentation d'un tube cannelé, que comporte la couronne, pour l'indexation angulaire de cette dernière par rapport à la boîte, et d'un sous-ensemble comportant un corps de couronne manipulable par l'utilisateur, qui renferme un canon fixe destiné à être vissé dans le tube, ce canon fixe renfermant un canon mobile prévu pour coopérer avec le mécanisme interne de la montre destiné à être commandé et/ou réglé par la couronne ;
- la figure 3 est une perspective similaire à la figure 2, où le corps de couronne, solidaire en rotation du canon fixe, est vissé à fond dans le tube, et où le motif que porte ce corps de couronne est en position indexée par rapport à la boîte ;
- la figure 4 est une vue en perspective de l'intérieur de la boîte, montrant l'extrémité distale du tube, et un moyen d'arrêt, ici un circlips, préparé pour arrêter axialement ce tube par rapport à la carrure ;
- la figure 5 est une perspective similaire à la figure 4, où le circlips est en position d'arrêt, clipé dans une gorge que comporte l'extrémité distale du tube ;
- la figure 6 représente, en coupe longitudinale, le montage de la couronne, dans une position où un ressort de canon, qui tend à éloigner le canon mobile du corps de couronne, est dans son élongation maximale (alors qu'il est en compression maximale dans la position de la figure 1) ;
- la figure 7 est une vue dévissée de la couronne, le filetage du canon fixe étant présenté face au taraudage du tube de carrure, mais non encore vissé ;
- la figure 8 est une vue dévissée et tirée de la couronne, avec la course maximale du canon fixe par rapport au tube de couronne ;
- la figure 9 est un schéma-blocs représentant une montre comportant une boîte munie d'une couronne vissée orientable selon l'invention.

### Description détaillée des modes de réalisation préférés

On décrit une boîte 100 de montre, comportant une carrure 9 avec au moins un logement 90 traversant pour la réception d'une couronne, et plus particulièrement pour la réception d'une couronne vissée orientable 10, et une couronne vissée orientable 10 agencée pour coopérer avec le logement 90 et l'obturer de façon étanche.

La couronne vissée orientable 10 comporte un motif 19 sur une face d'extrémité 18 ou à son voisinage.

Cette couronne vissée orientable 10 comporte, mobiles axialement selon une direction axiale D l'un par rapport à l'autre, d'une part un sous-ensemble 20 comportant un corps de couronne 1 manipulable par un utilisateur et comportant le motif 19, et d'autre part un tube 8 agencé pour être inséré dans le logement 90 selon la direction axiale D.

Ce tube 8 comporte un relief d'indexage 82, qui s'étend selon la direction axiale D et qui est agencé pour, en position insérée dans le logement 90, coopérer de façon complémentaire avec un relief d'indexage complémentaire 92 que comporte le logement 90 et qui s'étend selon la direction axiale D. La coopération entre le relief d'indexage 82 et le relief d'indexage complémentaire 92 définit un nombre discret de possibles positions relatives d'indexage correspondant à autant d'orientations relatives du motif 19 par rapport à la boîte 100.

Le sous-ensemble 20 et le tube 8 sont agencés pour coopérer par vissage sur une partie de leur course axiale relative jusqu'à une position de butée correspondant à une position complètement vissée du sous-ensemble 20 dans le tube 8.

La boîte 100 comporte un moyen d'arrêt axial 7 amovible, qui est agencé pour, fixé au tube 8, arrêter axialement, selon la direction axiale D, le tube 8 par rapport à la carrure 9. Plus particulièrement, cet arrêt axial est fait en emprisonnant la carrure 9 entre, d'une part une première surface d'appui de butée 87 du tube 8 agencée pour coopérer en appui de butée axial avec une première surface externe de butée 97 de la carrure, et d'autre part une deuxième surface d'appui de butée 76 que comporte le moyen d'arrêt axial 7 et qui est agencée pour coopérer en appui de butée axial avec une deuxième surface d'appui de butée interne 96, que comporte la carrure 9 du côté opposé à la première surface externe de butée 97.

Plus particulièrement, le sous-ensemble 20 comporte, mobile axialement selon la direction axiale D à l'encontre de moyens de rappel élastique 4 dans une chambre 39 dans laquelle il est monté prisonnier, un canon mobile 3 comportant des moyens de fixation 31 agencés pour la fixation de la couronne vissée orientable 10 à un organe de commande logé dans la boîte 100. Ce canon mobile 3 est limité dans sa course axiale par une coopération entre une surface de butée 38, qu'il comporte, avec une surface de butée complémentaire 28 que comporte le tube fixe.

Plus particulièrement, le sous-ensemble 20 comporte un canon fixe 2 fixé à l'intérieur du corps de couronne 1, et porteur d'un filetage 23 agencé pour coopérer avec un taraudage 83 que comporte le tube 8 dans lequel est monté mobile le canon fixe 2. Plus particulièrement, le sous-ensemble 20 est indémontable.

Dans une réalisation particulière non limitative, illustrée par les figures, le canon fixe 2 est monobloc avec le corps de couronne 1, au niveau d'une soudure laser 29, ou d'un collage, ou similaire.

Plus particulièrement, le relief d'indexage 82 et le relief d'indexage complémentaire 92 comportent des cannelures complémentaires.

Plus particulièrement, le corps de couronne 1 comporte au moins une gorge annulaire intérieure 17 pour la réception d'un premier joint d'étanchéité 5 agencé pour coopérer avec une première portée 86 que comporte le tube 8.

Plus particulièrement, le tube 8 comporte au moins une gorge annulaire extérieure 89 pour la réception d'un deuxième joint d'étanchéité 6 agencé pour coopérer avec une portée d'étanchéité 91 que comporte la carrure 9.

Plus particulièrement, le moyen d'arrêt axial 7 est un écrou comportant un taraudage d'écrou agencé pour coopérer avec un filetage que comporte le tube 8 à proximité de son extrémité destinée à être enfermée dans la carrure 9.

Plus particulièrement, le moyen d'arrêt axial 7 est un écrou comportant un filetage d'écrou agencé pour coopérer avec un taraudage distal que comporte le tube 8 à proximité de son extrémité destinée à être enfermée dans la carrure 9.

Plus particulièrement, et dans la variante illustrée par les figures, le moyen d'arrêt axial 7 est un circlips 71 logé dans une gorge de circlips 85 que comporte le tube 8 à proximité de son extrémité destinée à être enfermée dans la carrure 9.

On décrit encore une pièce d'horlogerie, notamment une montre 1000, comportant une telle boîte 100.

L'invention concerne un procédé de montage d'une telle boîte 100, comprenant les étapes suivantes :
- préparer le sous-ensemble 20 et équiper intérieurement le corps de couronne 1 d'un premier joint d'étanchéité 5 ;
- préparer le tube 8 et l'équiper extérieurement d'un deuxième joint d'étanchéité 6 ;
- visser à fond le sous-ensemble 20 sur le tube 8 ;
- insérer le groupe ainsi formé par le sous-ensemble 20 et le tube 8 axialement selon la direction axiale D dans le logement 90 de la carrure 8, dans la carrure 100, dans une première position angulaire;
- mesurer l'écart d'orientation angulaire du motif 19 par rapport à la position désirée, et déterminer le nombre de pas de correction d'indexation ;
- retirer le groupe ;
- présenter le groupe dans l'indexation calculée, et l'insérer dans le logement 20 ;
- réitérer les opérations d'insertion et mesure, et répéter le cycle d'ajustement d'indexation jusqu'à obtention de l'orientation angulaire désirée ;
- après l'atteinte de l'orientation angulaire désirée, fixer au tube 8 le moyen d'arrêt axial 7 sur le côté de la carrure 9 opposé au corps de couronne 1.

Plus particulièrement, lors de la préparation du sous-ensemble 20, on enferme dans une chambre 39 délimitée par la juxtaposition du corps de couronne 1 et d'un canon fixe 2, des moyens de rappel élastique 4 tendant à repousser un canon mobile 3 comportant des moyens de fixation 31 agencés pour la fixation de la couronne vissée orientable 10 à un organe de commande logé dans la boîte 100, le canon mobile 3 étant aussi maintenu prisonnier dans la chambre 39, puis on fixe de façon irréversible le canon fixe 2 au corps de couronne 1 pour rendre le sous-ensemble 20 indémontable.

## Revendications

1. Boîte (100) de montre comportant une carrure (9) avec au moins un logement (90) traversant pour la réception d'une couronne vissée orientable (10), et une couronne vissée orientable (10) agencée pour coopérer avec ledit logement (90) et l'obturer de façon étanche, ladite couronne vissée orientable (10) comportant un motif (19) sur une face d'extrémité (18) ou à son voisinage, ladite couronne vissée orientable (10) comportant, mobiles axialement selon une direction axiale (D) l'un par rapport à l'autre, d'une part un sous-ensemble (20) comportant un corps de couronne (1) manipulable par un utilisateur et comportant ledit motif (19), et d'autre part un tube (8) agencé pour être inséré dans ledit logement (90) selon ladite direction axiale (D), lequel tube (8) comporte un relief d'indexage (82) qui s'étend selon ladite direction axiale (D) et qui est agencé pour, en position insérée dans ledit logement (90), coopérer de façon complémentaire avec un relief d'indexage complémentaire (92) que comporte ledit logement (90) et qui s'étend selon ladite direction axiale (D), la coopération entre ledit relief d'indexage (82) et ledit relief d'indexage complémentaire (92) définissant un nombre discret de possibles positions relatives d'indexage correspondant à autant d'orientations relatives dudit motif (19) par rapport à ladite boîte (100), ledit sous-ensemble (20) et ledit tube (8) étant agencés pour coopérer par vissage sur une partie de leur course axiale relative jusqu'à une position de butée correspondant à une position complètement vissée dudit sous-ensemble (20) dans ledit tube (8), ladite boîte (100) comportant un moyen d'arrêt axial (7) amovible agencé pour, fixé audit tube (8),
arrêter axialement, selon ladite direction axiale (D), ledit tube (8) par rapport à ladite carrure (9) en emprisonnant ladite carrure (9) entre d'une part une première surface d'appui de butée (87) dudit tube (8) agencée pour coopérer en appui de butée axial avec une première surface externe de butée (97) de ladite carrure, et d'autre part une deuxième surface d'appui de butée (76) que comporte ledit moyen d'arrêt axial (7) et qui est agencée pour coopérer en appui de butée axial avec une deuxième surface d'appui de butée interne (96) que comporte ladite carrure (9) du côté opposé à ladite première surface externe de butée (97).

2. Boîte (100) selon la revendication 1, **caractérisée en ce que** ledit sous-ensemble (20) est indémontable, et comporte, mobile axialement selon ladite direction axiale (D) à l'encontre de moyens de rappel élastique (4) dans une chambre (39) dans laquelle il est monté prisonnier, un canon mobile (3) comportant des moyens de fixation (31) agencés pour la fixation de ladite couronne vissée orientable (10) à un organe de commande logé dans ladite boîte (100).

3. Boîte (100) selon la revendication 1 ou 2, **caractérisée en ce que** ledit sous-ensemble (20) comporte un canon fixe (2) fixé à l'intérieur dudit corps de couronne (1) et porteur d'un filetage (23) agencé pour coopérer avec un taraudage (83) que comporte ledit tube (8) dans lequel est monté mobile ledit canon fixe (2).

4. Boîte (100) selon l'une des revendications 1 à 3, **caractérisée en ce que** ledit relief d'indexage (82) et ledit relief d'indexage complémentaire (92) comportent des cannelures complémentaires.

5. Boîte (100) selon l'une des revendications 1 à 4, **caractérisée en ce que** ledit corps de couronne (1) comporte au moins une gorge annulaire intérieure (17) pour la réception d'un premier joint d'étanchéité (5) agencé pour coopérer avec une première portée (86) que comporte ledit tube (8).

6. Boîte (100) selon l'une des revendications 1 à 5, **caractérisée en ce que** ledit tube (8) comporte au moins une gorge annulaire extérieure (89) pour la réception d'un deuxième joint d'étanchéité (6) agencé pour coopérer avec une portée d'étanchéité (91) que comporte ladite carrure (9).

7. Boîte (100) selon l'une des revendications 1 à 6, **caractérisée en ce que** ledit moyen d'arrêt axial (7) est un écrou comportant un taraudage d'écrou agencé pour coopérer avec un filetage que comporte ledit tube (8) à proximité de son extrémité destinée à être enfermée dans ladite carrure (9).

8. Boîte (100) selon l'une des revendications 1 à 6, **caractérisée en ce que** ledit moyen d'arrêt axial (7) est un écrou comportant un filetage d'écrou agencé pour coopérer avec un taraudage distal que comporte ledit tube (8) à proximité de son extrémité destinée à être enfermée dans ladite carrure (9).

9. Boîte (100) selon l'une des revendications 1 à 6, **caractérisée en ce que** ledit moyen d'arrêt axial (7) est un circlips (71) logé dans une gorge de circlips (85) que comporte ledit tube (8) à proximité de son extrémité destinée à être enfermée dans ladite carrure (9).

10. Montre (1000) comportant une boîte (100) selon l'une des revendications 1 à 9.

11. Procédé de montage d'une boîte (100) selon les revendications 1 à 9, comprenant les étapes suivantes :
- préparer ledit sous-ensemble (20) et équiper intérieurement ledit corps de couronne (1) d'un premier joint d'étanchéité (5) ;
- préparer ledit tube (8) et l'équiper extérieurement d'un deuxième joint d'étanchéité (6) ;
- visser à fond ledit sous-ensemble (20) sur ledit tube (8) ;
- insérer le groupe ainsi formé par ledit sous-ensemble (20) et ledit tube (8) axialement selon ladite direction axiale (D) dans ledit logement (90) de ladite carrure (9), dans la carrure (9), dans une première position angulaire;
- mesurer l'écart d'orientation angulaire dudit motif (19) par rapport à la position désirée, et déterminer le nombre de pas de correction d'indexation ;
- retirer ledit groupe ;
- présenter ledit groupe dans l'indexation calculée, et l'insérer dans ledit logement (90) ;
- réitérer les opérations d'insertion et mesure, et répéter le cycle d'ajustement d'indexation jusqu'à obtention de l'orientation angulaire désirée ;
- après l'atteinte de ladite orientation angulaire désirée, fixer audit tube (8) ledit moyen d'arrêt axial (7) sur le côté de la carrure (9) opposé audit corps de couronne (1).

12. Procédé de montage selon la revendication 11, **caractérisé en ce que**, lors de la préparation dudit sous-ensemble (20), on enferme dans une chambre (39) délimitée par la juxtaposition dudit corps de couronne (1) et d'un canon fixe (2), des moyens de rappel élastique (4) tendant à repousser un canon mobile (3) comportant des moyens de fixation (31) agencés pour la fixation de ladite couronne vissée orientable (10) à un organe de commande logé dans ladite boîte (100), ledit canon mobile (3) étant aussi maintenu prisonnier dans ladite chambre (39), puis on fixe de façon irréversible ledit canon fixe (2) audit corps de couronne (1) pour rendre ledit sous-ensemble (20) indémontable.

## Patentansprüche

1. Ein Uhrengehäuse (100), das einen Mittelteil (9) mit mindestens einem durchgehenden Sitz (90) zum Halten einer ausrichtbaren Schraubkrone (10), und eine ausrichtbare Schraubkrone (10) umfasst, die so angeordnet ist, dass sie mit dem Sitz (90) in Eingriff steht und ihn so verschließt, dass er wasserbeständig ist, wobei die ausrichtbare Schraubkrone (10) ein Muster (19) auf einer Stirnfläche (18) oder in der Nähe davon umfasst, wobei die ausrichtbare Schraubkrone (10), axial in einer axialen Richtung (D) relativ zueinander beweglich, einerseits eine Teilanordnung (20) mit einem Kronenkörper (1), der von einem Benutzer manipuliert werden kann und das Muster (19) umfasst, und andererseits ein Rohr (8) umfasst, das so angeordnet ist, dass es in der axialen Richtung (D) in den Sitz (90) eingeführt werden kann, wobei das Rohr (8) eine Indexierungsaussparung (82) umfasst, die sich in der axialen Richtung (D) erstreckt und so angeordnet ist, dass sie, wenn sie sich in ihrer eingeführten Position in dem Sitz (90) befindet, in komplementärer Weise mit einer komplementären Indexierungsaussparung (92) in Eingriff steht, die in dem Sitz (90) enthalten ist und sich in der axialen Richtung (D) erstreckt, wobei der Eingriff zwischen der Indexierungsaussparung (82) und der komplementären Indexierungsaussparung (92) eine diskrete Anzahl von potentiellen relativen Indexierungspositionen definiert, die der gleichen Anzahl an relativen Richtungen des Musters (19) relativ zu dem Gehäuse (100) entsprechen, wobei die Teilanordnung (20) und das Rohr (8) so angeordnet sind, dass sie durch Verschrauben über einen Teil ihres relativen axialen Weges bis zu einer Anschlagposition in Eingriff kommen, die einer Position entspricht, in der die Teilanordnung (20) vollständig in das Rohr (8) geschraubt ist, wobei das Gehäuse (100) ein lösbares axiales Anschlagmittel (7) umfasst, das so angeordnet ist, dass es, wenn es an dem Rohr (8) befestigt ist, das Rohr (8) axial in der axialen Richtung (D) in Bezug auf den Mittelteil (9) anhält, indem der Mittelteil (9) zwischen einerseits einer ersten Anschlagstützfläche (87) an dem Rohr (8), die so angeordnet ist, dass sie als eine axiale Anschlagstütze mit einer ersten äußeren Anschlagfläche (97) an dem Mittelteil in Eingriff kommt, und andererseits einer zweiten Anschlagstützfläche (76), die von dem axialen Anschlagmittel (7) umfasst wird und so angeordnet ist, dass sie als eine axiale Anschlagstütze mit einer zweiten inneren Anschlagstützfläche (96) auf dem Mittelteil (9) auf der Seite, die der ersten äußeren Anschlagfläche (97) gegenüberliegt, in Eingriff kommt, eingeklemmt wird.

2. Gehäuse (100) nach Anspruch 1, **dadurch gekennzeichnet, dass** die Teilanordnung (20) nicht demontiert werden kann und eine axial in der axialen Richtung (D) gegen die Wirkung von elastischen Rückstellmitteln (4) in einer Kammer (39), in der sie dauerhaft eingesetzt ist, ein bewegliches Rohr (3) umfasst, das Befestigungsmittel (31) umfasst, die zum Befestigen der ausrichtbaren Schraubkrone (10) an einem in dem Gehäuse (100) eingebetteten Steuerorgan angeordnet sind.

3. Gehäuse (100) nach Anspruch 1 oder 2, **dadurch gekennzeichnet, dass** die Teilanordnung (20) ein feststehendes Rohr (2) umfasst, das an der Innenseite des Kronenkörpers (1) befestigt ist und ein Gewinde (23) trägt, das so angeordnet ist, dass es mit einer Gewindebohrung (83) in dem Rohr (8) in Eingriff kommt, in das das feststehende Rohr (2) beweglich eingesetzt ist.

4. Gehäuse (100) nach einem der Ansprüche 1 bis 3, **dadurch gekennzeichnet, dass** die Indexierungsaussparung (82) und die komplementäre Indexierungsaussparung (92) komplementäre Riffelungen aufweisen.

5. Gehäuse (100) nach einem der Ansprüche 1 bis 4, **dadurch gekennzeichnet, dass** der Kronenkörper (1) mindestens eine innere ringförmige Nut (17) für eine erste Dichtung (5) aufweist, die so angeordnet ist, dass sie mit einer ersten Schulter (86) an dem Rohr (8) in Eingriff kommt.

6. Gehäuse (100) nach einem der Ansprüche 1 bis 5, **dadurch gekennzeichnet, dass** das Rohr (8) mindestens eine äußere ringförmige Nut (89) für eine zweite Dichtung (6) aufweist, die so angeordnet ist, dass sie mit einer Dichtungsschulter (91) an dem Mittelteil (9) in Eingriff kommt.

7. Gehäuse (100) nach einem der Ansprüche 1 bis 6, **dadurch gekennzeichnet, dass** das axiale Anschlagmittel (7) eine Mutter ist, die eine Muttergewindebohrung umfasst, die so angeordnet ist, dass sie in ein Gewinde in dem Rohr (8) nahe dessen Ende eingreift, das dazu bestimmt ist, in der Mitte (9) eingeschlossen zu werden.

8. Gehäuse (100) nach einem der Ansprüche 1 bis 6, **dadurch gekennzeichnet, dass** das axiale Anschlagmittel (7) eine Mutter ist, die ein Muttergewinde umfasst, das so angeordnet ist, dass es in eine distale Gewindebohrung in dem Rohr (8) nahe dessen Ende eingreift, das dazu bestimmt ist, in dem Mittelteil (9) eingeschlossen zu werden.

9. Gehäuse (100) nach einem der Ansprüche 1 bis 6, **dadurch gekennzeichnet, dass** das axiale Anschlagmittel (7) ein Sicherungsring (71) ist, der in eine Sicherungsringnut (85) in dem Rohr (8) in nahe dessen Ende eingebettet ist, das dazu bestimmt ist, in dem Mittelteil (9) eingeschlossen zu werden.

10. Uhr (1000) mit einem Gehäuse (100) nach einem der Ansprüche 1 bis 9.

11. Verfahren zum Zusammenbauen eines Gehäuses (100) nach den Ansprüchen 1 bis 9, umfassend die folgenden Schritte:
- Vorbereiten der Teilanordnung (20) und Anbringen des Inneren des Kronenkörpers (1) an einer ersten Dichtung (5);
- Vorbereiten des Rohrs (8) und Anbringen desselben an der Außenseite an einer zweiten Dichtung (6);
- vollständiges Verschrauben der Teilanordnung (20) auf dem Rohr (8);
- Einführen der so aus der Unteranordnung (20) und dem Rohr (8) gebildeten Gruppe axial in der axialen Richtung (D) in den Sitz (90) des Mittelteils (9), in dem Mittelteil (9), in einer ersten Winkelposition;
- Messen der Abweichung des Musters (19) in Winkelrichtung relativ zu der gewünschten Position und Ermitteln der Anzahl von Indexkorrekturschritten;
- Entfernen der Gruppe;
- Positionieren der Gruppe in dem berechneten Index und Einführen derselben in den Sitz (90);
- Wiederholen der Einführ- und Messvorgänge und Wiederholen des Indexierungsanpassungszyklus, bis die gewünschte Winkelrichtung erhalten wird;
- Befestigen der axialen Anschlagmittel (7) an dem Rohr (8) auf der dem Kronenkörper (1) gegenüberliegenden Seite des Mittelteils (9) nach Erreichen der gewünschten Winkelrichtung.

12. Montageverfahren nach Anspruch 11, **dadurch gekennzeichnet, dass** bei der Vorbereitung der Teilanordnung (20) elastische Rückstellmittel (4) zum Zurückschieben eines beweglichen Rohres (3), das Befestigungsmittel (31) umfasst, die zum Befestigen der ausrichtbaren Schraubkrone (10) an einem in dem Gehäuse (100) eingebetteten Steuerorgan angeordnet sind, in einer Kammer (39) eingeschlossen werden, die durch die gegenüberliegende Anordnung des Kronenkörpers (1) und eines feststehenden Rohres (2) gebildet wird, wobei das bewegliche Rohr (3) auch in der Kammer (39) eingeschlossen ist, woraufhin das feststehende Rohr (2) an dem Kronenkörper (1) befestigt wird, sodass die Unteranordnung (20) nicht demontiert werden kann.

## Claims

1. A watchcase (100) comprising a middle (9) with at least one through bed (90) for holding an orientable screw-down crown (10), and an orientable screw-down crown (10) arranged to engage with said bed (90) and to close it so that it is water-resistant, said orientable screw-down crown (10) comprising a pattern (19) on an end face (18) or in the vicinity thereof, said orientable screw-down crown (10) comprising, axially mobile in an axial direction (D) relative to each other, on one hand a subassembly (20) comprising a crown body (1) that can be manipulated by a user and comprising said pattern (19), and on the other hand a tube (8) arranged to be inserted into said bed (90) in said axial direction (D), said tube (8) comprising an indexing relief (82) that extends in said axial direction (D) and that is arranged so that, when in its inserted position in said bed (90), it engages in complementary manner with a complementary indexing relief (92) comprised in said bed (90) and extending in said axial direction (D), the engagement between said indexing relief (82) and said complementary indexing relief (92) defining a discrete number of potential relative indexing positions corresponding to as many relative directions of said pattern (19) relative to said case (100), said subassembly (20) and said tube (8) being arranged to engage by screwing over part of their relative axial travel up to a stop position corresponding to a position in which said subassembly (20) is completely screwed into said tube (8), said case (100) comprising a detachable axial stop means (7) arranged so that, when fastened to said tube (8), it stops said tube (8) axially in said axial direction (D) relative to said middle (9) by trapping said middle (9) between, on one hand, a first stop support surface (87) on said tube (8) arranged to engage as an axial stop support with a first external stop surface (97) on said middle, and on the other hand a second stop support surface (76) comprised by said axial stop means (7) and which is arranged to engage as an axial stop support with a second inner stop support surface (96) on said middle (9) on the side opposite to said first outer stop surface (97).

2. The case (100) according to claim 1, **characterised in that** said subassembly (20) cannot be disassembled and comprises, axially mobile in said axial direction (D) against the action of resilient return means (4) in a chamber (39) in which it is permanently fitted, a mobile pipe (3) comprising fastening means (31) arranged for fastening said orientable screw-down crown (10) to a control organ embedded in said case (100).

3. The case (100) according to claim 1 or 2, **characterised in that** said subassembly (20) comprises a fixed pipe (2) fastened to the inside of said crown body (1) and carrying a threading (23) arranged to engage with a tapping (83) in said tube (8) in which said fixed pipe (2) is fitted so as to be mobile.

4. The case (100) according to any of claims 1 to 3, **characterised in that** said indexing relief (82) and said complementary indexing relief (92) have complementary flutes.

5. The case (100) according to any of claims 1 to 4, **characterised in that** said crown body (1) comprises at least one inner annular groove (17) for a first seal (5) arranged to engage with a first shoulder (86) on said tube (8).

6. The case (100) according to any of claims 1 to 5, **characterised in that** said tube (8) comprises at least one outer annular groove (89) for a second seal (6) arranged to engage with a sealing shoulder (91) on said middle (9).

7. The case (100) according to any of claims 1 to 6, **characterised in that** said axial stop means (7) is a nut comprising a nut tapping arranged to engage a threading in said tube (8) near its end intended to be enclosed in said middle (9).

8. The case (100) according to any of claims 1 to 6, **characterised in that** said axial stop means (7) is a nut comprising a nut threading arranged to engage a distal tapping in said tube (8) near its end intended to be enclosed in said middle (9).

9. The case (100) according to any of claims 1 to 6, **characterised in that** said axial stop means (7) is a circlip (71) embedded in a circlip groove (85) in said tube (8) near its end intended to be enclosed in said middle (9).

10. A watch (1000) comprising a case (100) according to any of claims 1 to 9.

11. A method for assembling a case (100) according to claims 1 to 9, comprising the following steps:
- preparing said subassembly (20) and fitting the inside of said
crown body (1) with a first seal (5);
- preparing said tube (8) and fitting it on the outside with a second seal (6);
- screwing said subassembly (20) all the way onto said tube (8);
- inserting the group thus formed by said subassembly (20) and said tube (8) axially in said axial direction (D) into said bed (90) of said middle (9), in the middle (9), in a first angular position;
- measuring the deviation in angular direction of said pattern (19) relative to the desired position, and determining the number of index correction steps;
- removing said group;
- presenting said group in the calculated index and inserting it into said bed (90);
- repeating the insertion and measurement operations and repeating the indexing adjustment cycle until the desired angular direction is obtained;
- once said desired angular direction has been obtained, fastening said axial stop means (7) to said tube (8) on the side of the middle (9) opposite said crown body (1).

12. The assembly method according to claim 11, **characterised in that**, when preparing said subassembly (20), resilient return means (4) for pushing back a mobile pipe (3) comprising fastening means (31) arranged for fastening said orientable screw-down crown (10) to a control organ embedded in said case (100) are enclosed in a chamber (39) formed by the juxtaposition of said crown body (1) and of a fixed pipe (2), said mobile pipe (3) also being trapped in said chamber (39), then permanently securing said fixed pipe (2) to said crown body (1) so that said subassembly (20) cannot be disassembled.
